# FASCICULE DE BREVET EUROPEEN

(11) **EP 1 609 725 B1**
(45) Date de publication et mention de la délivrance du brevet: **07.03.2007**
(21) Numéro de dépôt: 05300436.2
(22) Date de dépôt: 31.05.2005
(51) Int. Cl.: B65D 6/18, B65D 21/032

(54) **Bac gerbable à parois rabattables**
Stapelfähiger Behälter mit klappbaren Wänden
Stackable crate with foldable walls

(30) Priorité: 22.06.2004 FR 0451305
(43) Date de publication de la demande: 28.12.2005
(73) Titulaire: LINPAC MATERIALS HANDLING FRANCE, 21120 IS SUR TILLE (FR)
(72) Inventeur: Barbet, Raphaël, F-21120 Is-sur-Tille (FR)
(74) Mandataire: Palix, Stéphane

(56) Documents cités:
- DE-A1- 1 586 980
- DE-U1- 9 211 696
- DE-U1- 9 416 831
- US-A- 3 796 342

## Description

La présente invention concerne un bac dépliable et repliable à volonté, présentant une ou plusieurs parois rabattables et pouvant être gerbé facilement.

Depuis de très nombreuses années, des emballages utilisés pour conditionner différents types de produits, tels que des denrées alimentaires, des pièces automobiles, des textiles, etc., sont réalisés à partir de matériaux d'origines naturelles, comme le carton ou le bois. En raison des normes de recyclage imposées aux industriels et aux commerçants, notamment aux magasins de la grande distribution, tous les emballages doivent être stockés à part, puis enlevés par une entreprise spécialisée se chargeant de leur récupération et de leur retraitement. Les volumes de stockage de ces déchets deviennent très importants et le personnel doit occuper une partie de son temps à compacter ces cartons. Enfin, les coûts liés aux recyclages sont répercutés aux industriels et aux commerçants.

En raison de ces contraintes, ces emballages traditionnels tendent à disparaître. Des bacs de forme parallélépipédiques en matériaux plastiques viennent les remplacer. Ces bacs font la navette entre l'industriel qui y met ses produits à vendre et le commerçant. Ces bacs présentent ainsi les avantages d'être beaucoup plus solides lors des manutentions et des stockages, de protéger efficacement les produits, de pouvoir être gerbés sans risque d'écrasement, d'être utilisables de nombreuses fois, d'avoir des dimensions standards adaptées au chargement d'un camion et d'être également recyclable en fin de vie.

### Art antérieur

Très récemment, il est apparu des bacs repliables, qui présentent ainsi la capacité d'occuper un volume cinq fois plus faible lorsqu'ils sont en position repliée, par rapport à leur état déployé. Ces bacs ont l'avantage d'être gerbables lorsqu'ils sont pleins, lorsqu'ils sont vides et déployés et lorsqu'ils sont repliés. Ces bacs présentent les avantages réels d'occuper un volume beaucoup plus réduit lorsque le commerçant les renvoie vide à l'industriel pour un nouveau rechargement. Les frais de transports sont réduits et la manutention de bacs repliés est plus aisée et plus rapide.

On connaît par exemple d'après les documents FR- 2.706.424 et EP- 1.386.847 un bac parallélépipédique repliable, du type comprenant un fond, un cadre supérieur, et quatre parois latérales rabattables s'étendant verticalement entre le cadre supérieur et le fond, au moins l'une des parois latérales rabattables étant apte à pivoter par rapport au cadre supérieur.

Le document US- 3.796.342 décrit un bac repliable comprenant un fond, un cadre supérieur et quatre parois latérales rabattables. Les parois latérales pivotent par rapport au cadre supérieur. Des moyens de verrouillage sont disposés au niveau du fond et bloquent le bord inférieur de l'une des parois latérales. Le verrouillage de cette paroi latérale se fait, d'une part par coincement d'une patte faisant partie de la paroi entre le bord inférieur du fond et une saillie et d'autre part par insertion dans un orifice d'une extrémité libre de la patte.

Cependant, il arrive que lors du transit du bac rempli par l'industriel vers le commerçant, une ou plusieurs des parois latérales rabattables soient ouvertes. La ou les parois peuvent se rabattre partiellement ou totalement par léger pivotement ou par mouvement de rotation complet. Ces mouvements de parois sont possibles lorsque le bac est rempli de manière incomplète, lorsque les produits ne sont pas correctement placés et laissent des vides ou lorsque les emballages des produits ne sont pas suffisamment rigides. Une telle ouverture survient de manière intempestive, en raison de chocs pouvant intervenir lors des manipulations du bac ou en raison des vibrations générées lors du transport. Une ouverture frauduleuse est également constatée, la totalité ou seulement une partie du contenu du bac étant alors dérobée.

### Exposé de l'invention

Un problème principal que se propose de résoudre l'invention consiste à mettre au point un bac en un matériau polymère, qui soit à la fois repliable par rabattement d'une ou plusieurs de ses parois et qui puissent facilement être gerbé. Un deuxième problème est la réalisation d'un bac présentant des moyens destinés à empêcher son ouverture partielle ou totale.

De façon connue, l'invention se rapporte à un bac parallélépipédique repliable, du type comprenant un fond, un cadre supérieur, et quatre parois latérales rabattables s'étendant verticalement entre le cadre supérieur et le fond, au moins l'une des parois latérales rabattables étant apte à pivoter par rapport au cadre supérieur et des moyens de verrouillage disposés au niveau du fond et bloquant le bord inférieur libre de la paroi latérale rabattable.

Conformément à un premier aspect de l'invention, le bac est caractérisé en ce que les moyens de verrouillage comprennent au moins une languette mobile, présentant sur sa face supérieure un cran se déployant à partir du fond en direction du cadre supérieur, le cran venant en butée contre le bord inférieur libre de la paroi latérale rabattable, la face inférieure de la languette mobile étant destinée à être posée contre un support, de façon à verrouiller ladite languette mobile et à bloquer tout mouvement de pivotement de la paroi latérale rabattable, lorsque le bac est en charge et repose sur le support, et de façon à permettre tout mouvement de pivotement de ladite paroi latérale rabattable lorsque le bac est vide.

Autrement dit, avec ses moyens de verrouillage, toute ouverture de paroi par pivotement est empêchée lorsque le bac et partiellement ou totalement rempli. Malgré la présence des moyens de verrouillage, le rabattement de cette ou de ces parois pour le repliement du bac se fait aisément, lorsque ce dernier est vide.

Pour assurer un blocage complet, le bord inférieur libre de la paroi latérale rabattable peut être coincé entre le cran de la languette mobile et un rebord extérieur issu du fond du bac.

La languette mobile peut préférentiellement directement faire partie du fond. Le fond peut en outre comprendre une plaque inférieure de dimensions sensiblement inférieures à celles du fond, délimitant un épaulement périphérique et formant un piétement. Dans une réalisation avantageuse, la languette mobile peut simultanément faire partie du fond et de la plaque.

Lorsque le bac repose sur le support, dans un premier cas, celui-ci peut être constitué par le sol. Dans cette situation, la face inférieure de la languette au niveau de la plaque est posée contre le sol. Dans un deuxième cas qui est celui des bacs gerbés les uns sur les autres, le support peut être constitué par un deuxième bac, le premier bac étant gerbé sur le deuxième bac. Dans cette situation, la face inférieure de la languette au niveau du fond est posée contre la face supérieure du cadre supérieur.

Pour son repliement aisé, le bac peut favorablement comprendre deux parois latérales rabattables opposées, réalisées chacune en un panneau supérieur étant solidarisé et apte à pivoter par rapport au cadre supérieur et un panneau inférieur étant solidarisé et apte à pivoter par rapport au fond, les deux panneaux étant solidarisés et aptes à pivoter l'un par rapport à l'autre, et deux parois latérales rabattables opposées, chacune étant solidarisée et aptes à pivoter par rapport au cadre supérieur et ayant un bord inférieur libre.

Le bac peut en outre comprendre des moyens mécaniques de détection d'une ouverture et d'un pivotement d'au moins l'une des parois latérales rabattables par rapport au cadre supérieur.

### Description sommaire des figures

L'invention sera bien comprise et ses divers avantages et différentes caractéristiques ressortiront mieux lors de la description suivante, de l'exemple non limitatif de réalisation, en référence aux dessins schématiques annexés, dans lesquels :
- la Figure 1 représente une vue du dessus en perspective du bac selon la présente invention, vu à l'état déplié ;
- la Figure 2 représente une vue du dessus en perspective du bac en cours de repliement ;
- la Figure 3 représente une vue en perspective du dessous du bac replié ;
- la Figure 4 représente une vue partielle en plan du dessous du bac ;
- la Figure 5 représente une vue partielle en perspective des moyens de verrouillage à l'intérieur du bac ;
- la Figure 6 représente une vue partielle en perspective écorchée des moyens de verrouillage du bac reposant sur le sol ;
- la Figure 7 représente une vue partielle en perspective écorchée des moyens de verrouillage du bac reposant sur un autre bac ;
- la Figure 8 représente une vue partielle en perspective écorchée des moyens de verrouillage en cours de déverrouillage ; et
- la Figure 9 représente une vue partielle en perspective écorchée des moyens de verrouillage en position déverrouillée.

### Description détaillée de l'invention

Comme le représente la Figure 1, un bac (1) est réalisé en matière plastique (par exemple en polypropylène ou en polyéthylène et se présente sous la forme d'un parallélépipède, par exemple de dimensions sensiblement égales à 600 x 400 x 400 mm, et analogue à une caisse lorsqu'il est à l'état complètement déplié. Le bac (1) comprend ainsi un fond (2), une ceinture ou cadre supérieur (3) délimitant une ouverture (4) et quatre parois latérales s'étendant sensiblement verticalement entre le fond (2) et le cadre supérieur (3).

Parmi ces quatre parois latérales, deux petits cotés ou parois verticales latérales transversales opposées comportent chacune un panneau transversal (6 et 7) qui est articulé par charnière sur le petit côté du cadre supérieur (3). Et parmi ces quatre parois latérales, deux grandes parois verticales latérales longitudinales opposées comportent chacune un panneau longitudinal supérieur (8) et un panneau longitudinal inférieur (9), de dimensions sensiblement équivalentes. Le panneau supérieur (8) est articulé par charnière sur le grand côté du cadre supérieur (3). Le panneau inférieur (9) est articulé par charnière sur le grand côté du fond (2). Les deux panneaux supérieur et inférieur (8 et 9) sont articulés entre eux par des moyens de type charnière longitudinale pivotant selon une droite horizontale (H).

Lorsque l'utilisateur exerce une poussée (P) vers l'intérieur du bac (1), les parois transversales (6 et 7) passent par pivotement d'une position verticale d'utilisation (représentée à la Figure 1) à une position horizontale de pliage (représentée à la Figure 2) vers l'intérieur du bac (1). Et lorsque l'utilisateur exerce une poussée (P') vers l'intérieur du bac (1), les panneaux longitudinaux supérieur et inférieur (8 et 9) passent par pivotement d'une position verticale d'utilisation (représentée à la Figure 1) à une position horizontale de pliage (représentée à la Figure 3) vers l'intérieur du bac (1). Les panneaux longitudinaux supérieurs (8) se replient sur les panneaux longitudinaux inférieurs (9).

Il est à noter que la poussée (P') sur les panneaux longitudinaux supérieur et inférieur (8 et 9) n'est pas nécessaire, dès que les parois transversales (6 et 7) sont repliées vers l'intérieur du bac (1), ils ne jouent plus le rôle d'entretoise et le poids du cadre supérieur (3) fait rabattre les panneaux longitudinaux supérieur et inférieur (8 et 9) sur le fond (2).

L'ouverture (4) est fermée par deux demi-couvercles (11 et 12) (uniquement représentés en Figure 1). Le fond (2) comprend en outre une plaque supplémentaire de base (13). Cette plaque (13) présente des dimensions inférieures aux dimensions du fond (2). Un épaulement périphérique (14) est crée par cette plaque (13) décalée par rapport au fond (2). La plaque (13) sert de piétement. Lorsqu'un bac supérieur est gerbé sur un bac inférieur (voir Figure 7), l'épaulement (14) du bac supérieur coopère avec le cadre supérieur (3) du bac inférieur et sert à stabiliser ce dernier.

Conformément à l'invention, afin d'empêcher toute ouverture intempestive ou frauduleuse des parois verticales latérales transversales (6 et 7), le bac (1) comprend des moyens de verrouillage (16). Ces moyens (16) sont prévus pour bloquer les parois transversales (6 et 7) en position verticale, lorsque le bac (1) est rempli avec une charge entière ou partielle. Par la stabilisation complète des parois transversales (6 et 7), ces moyens (16) permettent aussi d'éviter un repliement du bac (1) par retour du cadre supérieur (3) sur le fond (2).

Comme cela est montré en Figure 5, les moyens de verrouillage (16) comprennent une patte ou languette plane allongée (17) faisant partie du fond (2). Comme les parois transversales (6 et 7) sont à bloquer, quatre languettes (17) sont ménagées, deux étant prévues pour la première paroi transversale (6) et deux autres pour la seconde paroi transversale (7). Les languettes (17) sont disposées vers les panneaux longitudinaux inférieurs (9). Les languettes (17) sont longitudinalement orientées vers les parois transversales (6 et 7).

La languette (17) comprend en outre un cran (18) faisant sailli vers le haut, c'est-à-dire en direction de l'intérieur du bac (1) et/ou en direction du cadre supérieur (3), à partir de sa face supérieure (19) et au niveau de son extrémité libre (21). Etant issue de moulage avec le fond (2), la languette (17) présente également une zone d'attache (22), servant de point de pivotement. La languette (17) est ainsi mobile et peut passer d'une position de verrouillage vers une position de déverrouillage et vice et versa.

Le fond (2) possède un rebord périphérique (23) se déployant vers le haut en direction du cadre supérieur (3). La paroi transversale (6) présente une extrémité inférieure libre (24). Lorsque la paroi transversale (6) est verrouillée, son extrémité inférieure libre (24) est coincée entre le cran (18) de la languette (17) et le rebord périphérique (23) du fond (2). Par ce coincement, tout mouvement de pivotement de la paroi transversale (6) est ainsi empêché.

Etant donnée que la languette (17) est allongée, elle vient se prolonger sur la plaque (13) issue du fond (2). Afin d'éviter toute discontinuité avec la plaque (13) du fond (2) au niveau de l'épaulement (14), la languette (17) présente une excroissance inférieure (26) tournée vers le bas et située dans le même plan que la plaque (13).

En se référant à la Figure 6, lorsque le bac déplié (1) est posé sur le sol (27), la plaque (13) sert de pied et repose sur le sol (27) et l'excroissance inférieure (26) de la languette (17) entre également en contact avec le sol (27). Par ces contacts avec le sol (27) et lorsque le bac (1) est chargé, un mouvement de pivotement vers le bas (voir Flèches R en Figures 8 et 9) de la languette (17) par rapport au fond (2) est empêché. Le poids de la charge placée sur le fond (2) à l'intérieur du bac (1) fait que l'excroissance (26) et ainsi la languette (17) restent plaquées au sol (27). La languette (17) est en position de verrouillage. L'extrémité inférieure libre (24) de la paroi transversale (6) reste ainsi bloquée entre le cran (18) et le rebord périphérique (23) du fond (2), quelle que soit la poussée (P) s'exerçant sur la paroi transversale (6).

En se référant à la Figure 7, lorsqu'un premier bac déplié (1) est gerbé sur un deuxième bac (28), la plaque (13) s'insère dans l'ouverture du cadre supérieur (3) du deuxième bac (28). La périphérie du fond (2) du premier bac (1) repose sur la tranche supérieure (29) du cadre supérieur (3) du deuxième bac (28). L'épaulement (14) se colle contre la face intérieure (31) du cadre supérieur (3) et empêche un basculement du premier bac (1) par rapport au deuxième bac (28).

Par ces contacts avec le deuxième bac (28) et lorsque le premier bac (1) est chargé, un mouvement de pivotement vers le bas (voir Flèche R en Figures 8 et 9) de la languette (17) par rapport au fond (2) est empêché. Le poids de la charge placée sur le fond (2) à l'intérieur du bac (1) fait que l'extrémité libre (21) et ainsi la languette (17) restent plaquées contre la tranche supérieure (29) du cadre supérieur (3) du deuxième bac (28). La languette (17) est en position de verrouillage. Et l'extrémité inférieure libre (24) de la paroi transversale (6) reste ainsi bloquée entre le cran (18) et le rebord périphérique (23) du fond (2) du premier bac (1), quelle que soit la poussée (P) s'exerçant sur la paroi transversale (6).

Lorsque le bac (1) est vide (voir Figures 8 et 9), une poussée (P) s'exerçant sur la paroi transversale (6) fait pivoter cette même paroi transversale (6) par rapport au cadre supérieur (3) sur sa charnière. Il est à noter à cet effet que l'extrémité inférieure libre (24) de la paroi transversale (6) présente une conformation complémentaire de celle du cran (18) avec lequel elle coopère. A cet effet, lors de la poussée (P), le bord intérieur (32) de l'extrémité inférieure libre (24) de la paroi transversale (6) s'appuie sur la pente extérieure (33) du cran (18). La languette (17) pivote alors progressivement vers le bas (Flèches R en Figures 8 et 9).

Si les opérations de pliage du bac (1) sont réalisées sur une surface plane, le poids du bac (1) seul ne suffit pas pour maintenir la languette (17) en place. L'extrémité inférieure libre (24) se décoince, passe sur le cran (18) et rentre dans le bac (1). Par effet ressort, la languette (17) revient en position d'origine (Flèche B en Figure 8). La paroi transversale battante (6) passe aisément sur le cran (18) de la languette (17) et se retrouve à l'intérieur du bac (1). Les moyens de verrouillage (16) ne sont plus maintenus en position de sécurisation.

Lors des opérations de dépliage du bac à vide (1), la paroi transversale battante (6) passe aisément sur le cran (18), le bord extérieur (32) de l'extrémité inférieure libre (24) de la paroi transversale (6) s'appuie sur la pente intérieure (33) du cran (18). La languette (17) pivote alors progressivement vers le bas (Flèches R en Figures 8 et 9). Passé le cran (18), la languette (17) revient en position d'origine par effet ressort (Flèche B en Figure 8). L'extrémité inférieure libre (24) se retrouve dans le dégagement prévu entre le cran (18) et le rebord périphérique (23) du fond (2). La paroi transversale (6) est ainsi bloquée en rotation par les moyens de verrouillage (16).

La présente invention n'est pas limitée aux modes de réalisation décrits et illustrés. De nombreuses modifications peuvent être réalisées, sans pour autant sortir du cadre défini par la portée du jeu de revendications. Le nombre et la forme de la languette (17), des crans (18) peuvent être variables.

## Revendications

1. Bac parallélépipédique repliable, du type comprenant un fond (2), un cadre supérieur (3), quatre parois latérales rabattables (6, 7, 8, 9) s'étendant verticalement entre le cadre supérieur (3) et le fond (2), au moins l'une des parois latérales rabattables (6, 7) étant apte à pivoter par rapport au cadre supérieur (3), et des moyens de verrouillage (16), disposés au niveau du fond (2) et bloquant le bord inférieur libre (24) de la paroi latérale rabattable (6, 7), **caractérisé en ce que** les moyens de verrouillage (16) comprennent au moins une languette mobile (17), présentant sur sa face supérieure (19) un cran (18) se déployant à partir du fond (2) en direction du cadre supérieur (3), le cran (18) venant en butée contre le bord inférieur libre (24) de la paroi latérale rabattable (6, 7), la face inférieure de la languette mobile (17) étant destinée à être posée contre un support (27, 28), de façon à verrouiller ladite languette mobile (17) et à bloquer tout mouvement de pivotement de la paroi latérale rabattable (6, 7) lorsque le bac (1) est en charge et repose sur le support (27, 28), et de façon à permettre tout mouvement de pivotement de ladite paroi latérale rabattable (6, 7) lorsque le bac (1) est vide.

2. Bac selon la revendication 1, **caractérisé en ce que** le bord inférieur libre (24) de la paroi latérale rabattable (6, 7) est coincé entre le cran (18) de la languette mobile (17) et un rebord extérieur (23) du fond (2).

3. Bac selon la revendication 1 ou 2, **caractérisé en ce que** la languette mobile (17) fait partie du fond (2).

4. Bac selon l'une quelconque des revendications précédentes, **caractérisé en ce que** le fond (2) comprend en outre une plaque inférieure (13) de dimensions sensiblement inférieures à celles du fond (2), délimitant un épaulement périphérique (14) et formant un piétement.

5. Bac selon la revendication 3 ou 4, **caractérisé en ce que** la languette mobile (17) fait partie du fond (2) et de la plaque (13).

6. Bac selon la revendication 4 ou 5, **caractérisé en ce que** le support est constitué par le sol (27), la face inférieure de la languette (17) au niveau de la plaque (13) étant destinée à être posée contre le sol (27).

7. Bac selon l'une quelconque des revendications 1 à 5, **caractérisé en ce que** le support est constitué par un deuxième bac (28), le premier bac (1) étant gerbé sur le deuxième bac (2), la face inférieure de la languette (17) au niveau du fond (2) étant destinée à être posée contre la face supérieure (29) du cadre supérieur (3).

8. Bac selon l'une quelconque des revendications précédentes, **caractérisé en ce qu'**il comprend deux parois latérales rabattables opposées, réalisées chacune en un panneau supérieur (8) étant solidarisé et apte à pivoter par rapport au cadre supérieur (3) et un panneau inférieur (9) étant solidarisé et apte à pivoter par rapport au fond (2), les deux panneaux (8, 9) étant solidarisés et aptes à pivoter l'un par rapport à l'autre, et deux parois latérales rabattables opposées (6, 7), chacune étant solidarisée et aptes à pivoter par rapport au cadre supérieur (3) et ayant un bord inférieur libre (24).

9. Bac selon l'une quelconque des revendications précédentes, **caractérisé en ce qu'**il comprend en outre des moyens mécaniques de détection d'une ouverture et d'un pivotement par rapport au cadre supérieur (3) d'au moins l'une des parois latérales rabattables (6, 7, 8, 9).

## Claims

1. Foldable parallelepiped crate of the type comprising a bottom (2), a top frame (3), four foldable side walls (6, 7, 8, 9) extending vertically between top frame (3) and bottom (2), at least one of the foldable side walls (6, 7) being capable of swivelling relative to top frame (3), and means of locking (16) located on bottom (2) and immobilising the lower free edge (24) of foldable side wall (6, 7), **characterised in that** means of locking (16) comprise at least one movable tab (17) having, on its upper surface (19), a notch (18) that deploys from bottom (2) towards top frame (3), notch (18) pressing against the lower free edge (24) of foldable side wall (6, 7), the lower surface of movable tab (17) being intended to be placed against a base (27, 28) so as to lock said movable tab (17) and prevent any swivelling movement of foldable side wall (6, 7) when crate (1) is loaded and resting on base (27, 28), thus allowing any swivelling movement of said foldable side wall (6, 7) when crate (1) is empty.

2. A crate as claimed in claim 1, **characterised in that** the lower free edge (24) of foldable side wall (6, 7) is wedged between notch (18) of movable tab (17) and an external flange (23) of bottom (2).

3. A crate as claimed in claim 1 or 2, **characterised in that** movable tab (17) is part of bottom (2).

4. A crate as claimed in any of the above claims, **characterised in that** bottom (2) also comprises a lower plate (13) having dimensions substantially smaller than those of bottom (2) and delimiting a peripheral shoulder (14) forming a support.

5. A crate as claimed in claim 3 or 4, **characterised in that** movable tab (17) is part of bottom (2) and plate (13).

6. A crate as claimed in claim 4 or 5, **characterised in that** the base consists of the floor (27), the lower surface of tab (17) at the level of plate (13) being intended to be placed against the floor (27).

7. A crate as claimed in any of claims 1 to 5, **characterised in that** the base consists of a second crate (28), the first crate (1) being stacked on the second crate (2), the lower surface of tab (17) at the level of bottom (2) being intended to be placed against the upper surface (29) of top frame (3).

8. A crate as claimed in any of the above claims, **characterised in that** it comprises two opposite foldable side walls each made of an upper panel (8) being joined and capable of swivelling relative to top frame (3) and a lower panel (9) being joined and capable of swivelling relative to bottom (2), both panels (8, 9) being joined and capable of swivelling relative to each other and two opposite foldable side walls (6, 7), each being joined and capable of swivelling relative to top frame (3) and having a lower free edge (24).

9. A crate as claimed in any of the above claims, **characterised in that** it also comprises mechanical means for detecting opening and swivelling relative to top frame (3) of at least one of foldable side walls (6, 7, 8, 9).

## Patentansprüche

1. Zusammenfaltbarer parallelflachförmiger Behälter mit einem Boden (2), einem oberen Rahmen (3), vier umklappbaren Seitenwänden (6, 7, 8, 9), welche vertikal zwischen dem oberen Rahmen (3) und dem Boden (2) verlaufen, wobei mindestens eine der umklappbaren Seitenwände (6, 7) geeignet ist, in bezug auf den oberen Rahmen (3) zu schwenken, und Verriegelungsmitteln (16), welche im Bereich des Bodens (2) angeordnet sind und den freien unteren Rand (24) der umklappbaren Seitenwand (6, 7) arretieren, **dadurch gekennzeichnet, daß** die Verriegelungsmittel (16) mindestens eine bewegliche Zunge (17) umfassen, die auf ihrer Oberseite (19) eine Raste (18) aufweist, die ausgehend vom Boden (2) in Richtung auf den oberen Rahmen (3) verläuft, wobei die Raste (18) gegen den freien unteren Rand (24) der umklappbaren Seitenwand (6, 7) zur Anlage kommt, wobei die Unterseite der beweglichen Zunge (17) dazu bestimmt ist, gegen eine Auflage (27, 28) anzuliegen, um die genannte bewegliche Zunge (17) zu verriegeln und jegliche Schwenkbewegung der umklappbaren Seitenwand (6, 7) zu blockieren, wenn der Behälter (1) befüllt ist und auf der Auflage (27, 28) ruht, und um jegliche Schwenkbewegung der genannten umklappbaren Seitenwand (6, 7) zuzulassen, wenn der Behälter (1) leer ist.

2. Behälter nach Anspruch 1, **dadurch gekennzeichnet, daß** der freie untere Rand (24) der umklappbaren Seitenwand (6, 7) zwischen der Raste (18) der beweglichen Zunge (17) und einem äußeren überstehenden Rand (23) des Bodens (2) eingeklemmt ist.

3. Behälter nach Anspruch 1 oder 2, **dadurch gekennzeichnet, daß** die bewegliche Zunge (17) Bestandteil des Bodens (2) ist.

4. Behälter nach einem beliebigen der vorangehenden Ansprüche, **dadurch gekennzeichnet, daß** der Boden (2) außerdem eine untere Platte (13) mit Abmessungen umfaßt, die wesentlich geringer als die des Bodens (2) sind, welche eine Umfangsschulter (14) begrenzt und einen Fuß bildet.

5. Behälter nach Anspruch 3 oder 4, **dadurch gekennzeichnet, daß** die bewegliche Zunge (17) Bestandteil des Bodens (2) und der Platte (13) ist.

6. Behälter nach Anspruch 4 oder 5, **dadurch gekennzeichnet, daß** die Auflage von dem Boden (27) gebildet ist, wobei die Unterseite der Zunge (17) im Bereich der Platte (13) dazu bestimmt ist, auf dem Boden (27) plaziert zu werden.

7. Behälter nach einem beliebigen der Ansprüche 1 bis 5, **dadurch gekennzeichnet, daß** die Auflage aus einem zweiten Behälter (28) gebildet ist, wobei der erste Behälter (1) auf den zweiten Behälter (28) gestapelt ist, wobei die Unterseite der Zunge (17) im Bereich des Bodens (2) dazu bestimmt ist, gegen die Oberseite (29) des oberen Rahmens (3) plaziert zu werden.

8. Behälter nach einem beliebigen der vorangehenden Ansprüche, **dadurch gekennzeichnet, daß** er folgendes umfaßt: zwei einander gegenüberliegende umklappbare Seitenwände, welche jeweils aus einer mit dem oberen Rahmen (3) verbundenen und hierzu verschwenkbaren oberen Platte (8) und einer mit dem Boden (2) verbundenen und hierzu verschwenkbaren unteren Platte (9) hergestellt sind, wobei die beiden Platten (8, 9) miteinander verbunden und zueinander verschwenkbar sind, und zwei einander gegenüberliegende umklappbare Seitenwände (6, 7), welche jeweils mit dem oberen Rahmen (3) verbunden und hierzu verschwenkbar sind und einen freien unteren Rand (24) aufweisen.

9. Behälter nach einem beliebigen der vorangehenden Ansprüche, **dadurch gekennzeichnet, daß** er außerdem mechanische Mittel zum Erfassen einer Öffnung und eines Verschwenkens in bezug auf den oberen Rahmen (3) mindestens einer der umklappbaren Seitenwände (6, 7, 8, 9) umfaßt.
